# FASCICULE DE BREVET EUROPEEN

(11) **EP 0 793 433 B1**
(45) Date de publication et mention de la délivrance du brevet: **11.08.1999**
(21) Numéro de dépôt: 95941136.4
(22) Date de dépôt: 23.11.1995
(51) Int. Cl.: A47F 1/10

(54) **DISPOSITIF DE STOCKAGE ET DE DISTRIBUTION DE PETITS OBJETS**
VORRICHTUNG ZUM LAGERN UND ABGEBEN VON KLEINEN GEGENSTÄNDEN
DEVICE FOR STORING AND DISPENSING SMALL OBJECTS

(30) Priorité: 25.11.1994 FR 9414154
(43) Date de publication de la demande: 10.09.1997
(73) Titulaire: Lesieur, Philippe, 28320 Montlouet (FR)
(72) Inventeur: Lesieur, Philippe, 28320 Montlouet (FR)
(74) Mandataire: Bruder, Michel
(86) Numéro de dépôt international: FR9501550
(87) Numéro de publication internationale: WO9616577

(56) Documents cités:
- EP-A- 0 291 614
- US-A- 2 653 850
- US-A- 4 838 453
- US-A- 5 251 782

## Description

La présente invention concerne un dispositif destiné au rangement, au stockage et à la distribution contrôlée de petits objets et notamment de clés.

On sait que la gestion de petits objets, tels que les clefs, pose aux organismes qui ont en charge la gestion d'un nombre important de ces petits objets, divers problèmes et notamment ceux de savoir à un instant quelconque donné les références des clés qui sont en stock et le nom des personnes qui sont en possession des clés qui ne sont plus stockées.

La technique la plus utilisée pour assurer ce type de gestion consiste à stocker les clés en les disposant à l'intérieur d'une armoire à clés traditionnelle équipée de crochets pourvus de moyens d'identification. Chaque crochet reçoit ainsi une ou plusieurs clés d'une serrure déterminée et, dans ces conditions, l'utilisateur souhaitant disposer d'une clé stockée soit s'adresse à une personne préposée au rangement et à la distribution des clés soit effectue lui-même le rangement et le prélèvement des clés dont il a besoin.

Ce mode de classement présente de notables inconvénients qui sont dus au fait, qu'en raison de sa nature manuelle, il n'est pas utilisable pour assurer de façon sûre et efficace la gestion d'un nombre de clés important.

On a proposé, dans d'autres domaines, et notamment dans le domaine automobile, des dispositifs de classement automatique des pièces détachées d'une voiture qui sont constitués d'une série de colonnes et de rangées d'alvéoles formant ainsi une matrice, le contenu de chaque alvéole étant accessible par des moyens robotisés commandés notamment par ordinateur.

Ce type de dispositif permet d'assurer, de façon efficace, la gestion d'un très grand nombre de petits objets mais présente l'inconvénient de nécessiter des mécanismes d'asservissement complexes et onéreux.

Un dispositif destiné au rangement, au stockage et à la distribution de clés comportant un boîtier et une série d'alvéoles comportant un orifice d'accès est decrit par exemple dans EP-A-291614

La présente invention a pour but de proposer un dispositif de rangement de petits objets, et notamment de clés, se prêtant particulièrement bien à une gestion automatisée, notamment une gestion pilotée par ordinateur, et qui est d'une constitution particulièrement simple et peu onéreuse.

La présente invention a ainsi pour objet un dispositif destiné au rangement, au stockage et à la distribution contrôlée de petits objets, tels que notamment des clés, comprenant un boîtier et une série d'alvéoles destinées à recueillir chacune au moins un objet, caractérisé en ce que les alvéoles sont disposées sur un tambour en forme de cylindre de révolution, monté à rotation autour de son axe disposé horizontalement, chacune desdites alvéoles comprenant au moins un orifice d'accès qui s'ouvre sur l'une des bases du tambour et qui sont groupés par séries successives d'orifices, chaque orifice d'une même série appartenant à un même rayon d'une base du tambour, ce dispositif comportant des moyens de commande et d'indexation du tambour aptes à amener celui-ci dans des positions respectives telles que chacune desdites séries d'orifices puisse être disposée suivant un rayon fixe déterminé par rapport au boîtier, et des moyens d'adressage et d'accès à chacun des orifices de la série d'orifices disposée suivant ledit rayon fixe déterminé.

Dans un mode de mise en oeuvre de l'invention, les alvéoles sont inclinées par rapport à l'axe de rotation et sont fermées par une paroi fixe par rapport au boîtier, cette paroi fixe étant percée de deux fenêtres rectangulaires qui s'étendent verticalement et radialement respectivement au-dessus et au-dessous de l'axe de rotation, et qui mettent respectivement en communication avec l'extérieur du tambour, les moyens d'adressage et d'accès comprennent les orifices d'accès de deux séries diamétralement opposées d'alvéoles des moyens d'obturation de chaque orifice des deux dites séries d'alvéoles, adressables individuellement, étant prévus dans chaque fenêtre. Préférentiellement les alvéoles sont de forme cylindrique et leurs axes de symétrie respectifs sont disposés suivant des plans radiaux successifs du tambour.

Dans un mode de mise en oeuvre de l'invention les moyens d'obturation sont constitués par des volets. Préférentiellement, chaque volet est monté pivotant dans un conduit, de façon à occuper deux positions, à savoir une première position dans laquelle il assure l'obturation de l'orifice d'accès d'une alvéole en face de laquelle il est disposé, et une seconde position dans laquelle il libère l'accès audit orifice. Dans un mode de mise en oeuvre de l'invention le volet, lorsqu'il se trouve dans la seconde position obture la section droite du conduit, de façon à assurer le guidage d'un objet dans une alvéole ou hors de celle-ci.

Suivant l'invention les moyens de commande et d'indexation de la position du tambour peuvent comprendre un moteur pas à pas en prise avec celui-ci et des moyens de logique et de comptage aptes à commander la rotation du moteur pas à pas du nombre de pas correspondant à une rotation du tambour telle que la série d'orifices à laquelle appartient l'alvéole sélectionnée soit positionnée suivant ledit rayon fixe déterminé.

Suivant l'invention, la position de l'orifice d'accès d'une alvéole spécifique est déterminée dans un système de coordonnées de type coordonnées polaires, à savoir d'une part par l'angle trigonométrique formé par la série à laquelle appartient ladite alvéole spécifique par rapport à une série de référence et, d'autre part, par la distance de cette alvéole spécifique au centre du tambour. On peut bien entendu simplifier ce système et remplacer l'angle trigonométrique par un simple numéro attribué à chacune des séries d'alvéoles et remplacer la distance de l'alvéole au centre, dans une série donnée, par un numéro compté par exemple à partir du centre du tambour, le système de commande et d'indexation effectuant lui-même le calcul du nombre de pas nécessaires.
La figure 1 est une vue en coupe frontale d'un mode de mise en oeuvre du dispositif suivant l'invention, suivant la ligne I-I de la figure 2.
La figure 2 est une vue en coupe transversale de ce même dispositif, suivant la ligne II-II de la figure 1.
La figure 3 est une vue partielle, à plus grande échelle, de la figure 2, montrant des alvéoles de rangement situées au-dessous de l'axe de rotation du tambour de stockage, dans laquelle un volet d'obturation d'une de ces alvéoles est en position ouverte.
La figure 4 est une vue partielle à plus grande échelle de la figure 2, montrant des alvéoles de rangement situées au-dessus de l'axe de rotation du tambour de stockage, dans laquelle un volet d'obturation d'une de ces alvéoles est en position ouverte.
La figure 5 est une vue frontale partielle, à plus grande échelle, du tambour mis en oeuvre dans le dispositif suivant l'invention.
La figure 6 est une vue en coupe frontale du mode de mise en oeuvre représenté sur les figures 1 à 5, suivant la ligne VI-VI de la figure 2, les goulottes d'alimentation et de récupération étant ôtées.
La figure 7 est une vue en coupe partielle d'une variante de mise en oeuvre de l'invention représentant la partie inférieure du tambour de stockage et des moyens d'adressage et d'accès à chacun des orifices des alvéoles d'une même série.
La figure 8 est une vue partielle suivant la ligne VIII-VIII de la figure 7 des moyens d'adressage et d'accès à chacun des orifices des alvéoles d'une même série.
La figure 9 est une vue partielle en coupe d'une variante de mise en oeuvre de l'invention.
La figure 10 est une vue en coupe suivant la ligne X-X de la figure 11 d'un mode de mise en oeuvre de l'invention.
La figure 11 est une vue en coupe suivant la ligne XI-XI du mode de mise en oeuvre de l'invention représenté sur la figure 10.

Sur les figures 1 à 4 le dispositif suivant l'invention comprend un boîtier parallélépipédique 1 à l'intérieur duquel est disposé un tambour cylindrique 3 pourvu d'un moyeu 5 monté à rotation sur des roulements 7 d'axe horizontal xx', solidaires du boîtier 1.

Le tambour 3 est délimité par une paroi périphérique cylindrique 9 et par un fond plan 11 perpendiculaire à l'axe xx'. Le tambour 3 contient une pluralité d'alvéoles 12 destinées chacune à accueillir des clés.

Ces alvéoles 12 sont formées d'éléments de tubes cylindriques 15, de section rectangulaire, dont une extrémité est appliquée contre la paroi 11, si bien que celle-ci constitue un fond de chacune des alvéoles 12.

Les éléments de tube 15 sont assemblés entre eux, et fixés au tambour, notamment par collage, de façon à constituer un nombre donné N de séries d'éléments de tube 15. Les éléments de tube 15 d'une même série donnée sont disposés de façon que leurs axes de symétrie respectifs soient situés dans un plan radial du tambour 3 et soient inclinés d'un angle a donné par rapport à l'axe de rotation xx' de celui-ci. Les éléments de tube 15 situés au-dessous de l'axe xx' sont ainsi inclinés du haut vers le bas lorsque l'on va (sur les figures 2 et 3) du centre du boîtier 1 vers l'extérieur de celui-ci et en sens opposé pour les éléments de tube 15 situés au-dessus de l'axe horizontal xx'.

L'autre extrémité des éléments de tube 15 est fermée par une paroi verticale 17 solidaire du boîtier 1. Cette paroi 17 est percée de deux fenêtres rectangulaires, (figure 6) à savoir une fenêtre supérieure, ou fenêtre de récupération 19, et une fenêtre inférieure, ou fenêtre de chargement 19', qui s'étendent verticalement et radialement, respectivement au-dessus et au-dessous du moyeu 5. Les fenêtres 19, 19' s'ouvrent sur des conduits respectifs de section rectangulaire, à savoir un conduit supérieur 21, ou conduit de récupération, et un conduit inférieur 21', ou conduit de chargement. Le conduit de récupération 21 s'ouvre, à sa partie inférieure, sur une goulotte de récupération 23 qui débouche dans la paroi frontale 25 du boîtier 1, par un orifice 27 qui aboutit à l'extérieur du boîtier 1 sur un bac de récupération 29.

Le conduit de chargement 21' s'ouvre, quant à lui, à sa partie supérieure, sur une goulotte de chargement 23' qui débouche dans la paroi frontale 25 du boîtier 1 par un orifice 27'.

La paroi périphérique 9 du tambour 3 est pourvue d'une denture 28 en prise avec un pignon 31. Ce pignon 31 est solidaire de moyens d'entraînement en rotation, qui peuvent être constitués, notamment, d'un moteur pas à pas, ou de tout autre moyen d'entraînement susceptible d'être contrôlé par des moyens d'indexation, dont une première fonction est de permettre le positionnement d'une série quelconque d'orifices d'alvéoles 12 face à l'une des fenêtres 19, 19' et dont une seconde fonction sera précisée ci-après. La paroi 17 dans laquelle sont réalisées les fenêtre 19, 19' est pourvue d'une série de volets 30, montés articulés autour d'axes horizontaux 32, et qui sont de dimensions voisines des orifices 13 des alvéoles 12. Ces volets 30 sont pourvus de moyens de commande leur permettant d'occuper deux positions, à savoir une première position dans laquelle ils assurent l'obturation de l'alvéole 12 devant laquelle ils sont disposés, et une seconde position, ou position d'ouverture, dans laquelle ils assurent le prolongement du "plancher" d'une alvéole (pour les alvéoles disposées au-dessous de l'axe de rotation xx') ou le "plafond" d'une alvéole (pour les alvéoles disposées au-dessus de l'axe de rotation xx').

Les volets 30 peuvent par exemple être actionnés par des électroaimants, non représentés sur le dessin.

La seconde fonction des moyens de commande et d'indexation est d'activer ou de désactiver les électroaimants commandant l'ouverture des volets 30. Ces derniers sont pourvus de moyens de rappel tels que des ressorts, non représentés sur le dessin, qui, en l'absence de sollicitation des électroaimants, les appliquent en position de fermeture.

Sur les figures le tambour 3 comporte seize séries d'alvéoles 12 (N=16) écartées les unes des autres d'un angle au centre de 22,5°. Compte tenu de la largeur des alvéoles 12, et comme représenté sur les figures 1 et 5, les séries d'alvéoles successives comportent des nombres différents d'alvéoles, si bien que l'on a des séries principales, de n₁ alvéoles 12, débutant à toucher le moyeu 5 et qui sont intercalées avec des séries intermédiaires de n₂ alvéoles qui débutent dès que l'écartement des séries principales est suffisant pour intercaler une série intermédiaire. Des moyens de commande et d'indexation permettent de présenter devant les fenêtres 19,19' l'une quelconque de ces 16 séries d'alvéoles 12 et des moyens d'adressage et d'accès permettent d'ouvrir l'un des quelconques volets 30 donnant accès à chacune des (n₁ ou n₂) alvéoles 12 de cette série.

On décrira maintenant les opérations à effectuer pour charger une clé, dans une alvéole 12 déterminée et, à l'inverse, pour extraire une clé stockée dans une alvéole 12.

Pour stocker une clé, lorsque les moyens de gestion (informatiques ou autres) ont établi dans quelle alvéole 12 déterminée une clé donnée doit être disposée, dans un premier temps les moyens de commande et d'indexation positionnent le tambour 3 de façon que la série dans laquelle se trouve l'alvéole déterminée se trouve en regard de la fenêtre verticale de chargement 19'. Dans un second temps les moyens d'accès assurent l'excitation de l'électroaimant commandant l'ouverture du volet 30 permettant l'accès à l'alvéole 12 dans laquelle on souhaite ranger la clé. Une fois cette opération effectuée, l'utilisateur introduit ladite clé par l'orifice 27' prévue dans le boîtier 1, et celle-ci descend par gravité dans la goulotte de chargement 23' puis dans le conduit de chargement 21', jusqu'à ce qu'elle entre en contact avec le volet ouvert 30 qui, à la manière d'un aiguillage, la dirige alors dans l'alvéole 12 choisie. Après une temporisation de durée déterminée, permettant la descente de la clé dans l'alvéole 12, l'excitation de l'électroaimant est coupée, si bien que le volet 30 reprend sa position d'obturation de l'alvéole, sous l'effet d'un ressort de rappel.

Lorsque, à l'inverse, on souhaite retirer une clé stockée dans une alvéole 12 déterminée, les moyens de commande et d'indexation font tourner le tambour 3, de façon que la série d'alvéoles dans laquelle se trouve l'alvéole 12 renfermant la clé se trouve face à la fenêtre de récupération 19. On constate que, dans cette position, la pente des alvéoles 12 est dirigée en sens inverse, à savoir vers le bas, si bien qu'il suffit de commander l'ouverture du volet 30 obturant l'entrée de l'alvéole 12, en excitant son électroaimant, pour permettre à la clé contenue dans celle-ci de descendre par gravité dans le conduit de récupération 21, puis dans la goulotte 23 et enfin dans le bac de récupération 29. Après une temporisation couvrant le temps de déplacement de la clé dans l'appareil, l'excitation de l'électroaimant du volet 30 est coupée, si bien qu'il reprend sa position d'obturation de l'alvéole 12, sous l'action de son ressort.

Le dispositif peut être commandé par des moyens de gestion semi-automatisés ou entièrement automatisés.

Dans un système de gestion semi-automatisé l'utilisateur dispose par exemple d'un tableau de commande manuel sur lequel il affiche la localisation de la clé qu'il souhaite soit ranger soit récupérer, à savoir le numéro de la série, et la position de l'alvéole à l'intérieur de cette série. Des moyens de commande et d'indexation appropriés déterminent l'angle de rotation que le tambour 30 doit effectuer pour positionner la série contenant l'alvéole considérée face soit à la fenêtre de récupération 19 soit à la fenêtre de rangement 19'. Ensuite des moyens d'adressage et d'accès permettent d'accéder à l'alvéole choisie de cette série.

En mode de gestion automatisé, la recherche des coordonnées d'une alvéole est confiée par exemple à un micro-ordinateur qui possède, dans un fichier mémoire, les références de la clé et les coordonnées de celle-ci, et qui commande de façon automatique, au moyen d'une interface, d'une part la rotation du tambour 3 afin d'amener la série de l'alvéole associée à la clé considérée face aux fenêtres de récupération ou de rangement, puis l'excitation de l'électroaimant assurant l'ouverture puis la fermeture de ladite alvéole 12.

Comme représenté sur la figure 3, chaque alvéole peut comporter des moyens permettant de déterminer si elle contient ou non une clé. Ces moyens peuvent par exemple être constitués d'un détecteur de proximité réagissant à la présence d'une masse métallique dans l'alvéole 12 ou, au contraire, être constitués de deux éléments conducteurs isolés l'un de l'autre, à savoir un élément conducteur 40 disposé dans le "plancher" et un élément conducteur 40' disposé sur le fond de l'alvéole 12, qui sont mis en contact électrique l'un avec l'autre par la présence d'une clé dans cette alvéole 12.

Bien entendu, les alvéoles 12 peuvent être inclinées en sens inverse, à savoir du bas vers le haut lorsque l'on va du centre du boîtier 1 vers l'extérieur, pour les alvéoles situées au dessous de l'axe xx'. Dans un tel mode de mise en oeuvre les positions des conduits de chargement 21' et de récupération 21 sont inversées.

Les alvéoles 12 peuvent également être formées par tout moyen autre que l'assemblage d'éléments de tube. Elles peuvent notamment être obtenues par usinage dans la masse du tambour 3, pliage et soudage etc....

Dans une variante de mise en oeuvre de l'invention, représentée sur les figures 7 et 8, les moyens d'adressage et d'accès à chacune des alvéoles d'une série d'alvéoles ne sont pas constitués de volets commandés par des électroaimants mais d'un conduit de chargement 50 formé d'un ensemble de tubes 52 montés coulissant les uns dans les autres de façon à former un ensemble télescopique se terminant à sa partie aval, ou inférieure sur les figures 7 et 8, par une "buse" de distribution 54 qui débouche à proximité immédiate des orifices d'accès 13 des alvéoles 12.

L'élément inférieur 56 de l'ensemble télescopique comporte deux bossages longitudinaux latéraux 58, traversés chacun par une vis sans fin 60, qui sont en prise avec celle-ci. Des moyens de commande entraînent en rotation les vis sans fin 60, de façon à positionner l'ouverture de la buse 54 en face de l'orifice 13 choisi de la série d'orifices se trouvant en face de la fenêtre inférieure 19'.

Ce mode de mise en oeuvre remplace ainsi les moyens d'adressage constitués par les volets 30 et les électroaimants commandant l'ouverture de ceux-ci.

Dans un mode de mise en oeuvre de l'invention, des moyens sont prévus pour soumettre le tambour à des vibrations lors de l'introduction ou du retrait d'un objet, de façon à éviter un coincement de celui-ci, ou à permettre sa libération s'il est coincé.

On peut disposer en différents endroits du dispositif suivant l'invention des moyens permettant d'assurer une surveillance des zones importantes du dispositif de façon à en contrôler le bon fonctionnement ou, au contraire déceler une anomalie de fonctionnement. Ainsi que représenté sur la figure 9, on peut ainsi disposer à la base du conduit 56 qui assure la distribution des clés aux alvéoles 12, une caméra de surveillance 70 qui permet de contrôler si les clés distribuées par la "buse" 54 sont bien amenées jusqu'à leur destination finale, à savoir dans une alvéole 12.

Les dispositifs de surveillance peuvent être des dispositifs en mesure d'être déclenchés et mis en oeuvre à distance, en utilisant notamment des lignes téléphoniques ou des moyens de liaison radio.

On a représenté sur les figures 10 et 11 des moyens d'accès à chacune des alvéoles 12 d'une série d'alvéoles qui sont accessibles par la fenêtre supérieure 19 réalisée dans la paroi 17. On a ainsi réalisé dans le conduit de récupération 21 une succession de volets obturateurs 30 qui sont montés pivotant autour d'axes verticaux 32' et qui assurent l'obturation de toutes les alvéoles qui s'ouvrent sur la fenêtre supérieure 19. Un pignon denté 72, centré sur l'axe 32', est solidarisé du volet 30 et est en prise avec une crémaillère horizontale 76. La crémaillère 76 s'étend hors du conduit 21 et porte, à son extrémité externe, une tête 78. Dans ces conditions, toute traction sur la tête 78, dirigée suivant la flèche G, a pour effet de provoquer l'ouverture du volet 30 en le faisant pivoter à l'intérieur du conduit 21. Des moyens de rappel élastiques, non représentés sur le dessin, sont prévus sur chaque crémaillère 76 pour ramener celle-ci à sa position de repos et assurer ainsi la mise en position d'obturation du volet 30.

La sollicitation de chacune des crémaillères 76 est effectuée par une griffe 80 solidaire d'un axe 82 d'un électroaimant 84 qui, lorsqu'il est excité, déplace la griffe 80 dans le sens de la flèche G. L'électroaimant 84 est disposé dans un boîtier 85 pourvu d'un écrou 86 qui est en prise avec une vis sans fin verticale 88. En conférant à la vis sans fin 88 une rotation d'un nombre de tours appropriés, il est ainsi possible de positionner la griffe 80 de façon qu'elle puisse solliciter l'une quelconque des crémaillères 78. Ce dispositif permet ainsi de commander l'ouverture de l'un quelconque des volets 30 obturant une série d'alvéoles disposées dans la fenêtre 19.

## Revendications

1. Dispositif destiné au rangement, au stockage et à la distribution contrôlée de petits objets, tels que notamment des clés, comprenant un boîtier (1) et une série d'alvéoles (12) destinées à recueillir chacune au moins un objet, caractérisé en ce que les alvéoles (12) sont disposées sur un tambour (3) en forme de cylindre de révolution, monté à rotation autour de son axe (xx') disposé horizontalement, chacune desdites alvéoles (12) comprenant au moins un orifice d'accès (13) qui s'ouvre sur l'une des bases du tambour (3) et qui sont groupés par séries successives d'orifices (13), chaque orifice (13) d'une même série appartenant à un même rayon d'une base du tambour (3), ce dispositif comportant des moyens de commande et d'indexation du tambour (3) aptes à amener celui-ci dans des positions respectives telles que chacune desdites séries d'orifices (13) puisse être disposée suivant un rayon fixe déterminé par rapport au boîtier (1), et des moyens d'adressage et d'accès à chacun des orifices (13) de la série d'orifices disposés suivant ledit rayon fixe déterminé.

2. Dispositif suivant la revendication 1 caractérisé en ce que les alvéoles (12) sont de forme cylindrique et leurs axes de symétrie respectifs sont disposés suivant des plans radiaux successifs du tambour (3).

3. Dispositif suivant la revendication 2 caractérisé en ce que les alvéoles (12) d'une même série sont parallèles.

4. Dispositif suivant l'une des revendications 1 à 3 caractérisé en ce que les alvéoles (12) sont inclinées par rapport à l'axe de rotation (xx') du tambour (3).

5. Dispositif suivant la revendication 4 caractérisé en ce que les alvéoles (12) sont fermées au moins à leur extrémité inférieure par une paroi (17) fixe par rapport au boîtier (1), cette paroi (17) étant percée d'une fenêtre (19) radiale et verticale donnant accès à chacun des orifices de la série d'orifices disposés suivant ledit rayon fixe déterminé, le dispositif comportant des moyens d'obturation de chacune des ouvertures inférieures des alvéoles (12), dont on peut commander l'ouverture par des moyens d'adressage.

6. Dispositif suivant la revendication 5 caractérisé en ce que les moyens d'obturation sont constitués de volets pivotants (30).

7. Dispositif suivant la revendication 4 caractérisé en ce que les alvéoles (12) sont fermées, au moins à leur extrémité supérieure, par une paroi (17) fixe par rapport au boîtier (1), cette paroi étant percée d'une fenêtre (19') radiale et verticale, le dispositif comportant des moyens d'adressage permettant d'accéder à l'extrémité supérieure de l'une quelconque des alvéoles (12) de la série d'alvéoles dont les entrées sont disposées dans la fenêtre (19').

8. Dispositif suivant la revendication 7 caractérisé en ce que chaque orifice d'accès (13) à une alvéole (12) est obturé par un volet (30) qui est monté pivotant dans un conduit de chargement d'objets (21'), de façon à occuper deux positions, à savoir une première position dans laquelle il assure l'obturation de l'orifice d'accès (13) d'une alvéole (12) en face de laquelle il est disposé, et une seconde position dans laquelle il libère l'accès audit orifice (13).

9. Dispositif suivant la revendication 8 caractérisé en ce que, dans ladite seconde position, le volet (30) obture la section droite du conduit de chargement (21'), de façon à assurer le guidage d'un objet dans une alvéole (12).

10. Dispositif suivant l'une des revendications précédentes caractérisé en ce que les moyens de commande et d'indexation du tambour (3) comprennent un moteur, notamment un moteur pas à pas, en prise avec le tambour (3) et des moyens de logique et de comptage aptes à commander un nombre donné de rotations du moteur pour positionner suivant ledit rayon fixe déterminé la série d'orifices à laquelle appartient l'alvéole (12) sélectionnée.

11. Dispositif suivant la revendication 7 caractérisé en ce que lesdits moyens d'adressage comprennent un conduit (52,56) dont l'extrémité aval se termine par une "buse" (54) montée mobile suivant ledit rayon fixe déterminé, apte à être positionnée face à l'un quelconque des orifices d'accès (13) de la série d'alvéoles (12) positionnées suivant ledit rayon fixe déterminé.

12. Dispositif suivant l'une des revendications précédentes caractérisé en ce qu'il comporte des moyens aptes à soumettre le tambour (3) à des vibrations.

## Claims

1. Device for the controlled storing, storage and dispensing of small objects, such as in particular keys, comprising a box (1) and a series of receptacles (12) intended each to receive at least one object, characterized in that the receptacles (12) are disposed on a drum (3) in the form of a cylinder of revolution, mounted to rotate about its horizontally disposed axis (xx'), each of said receptacles (12) comprising at least one orifice for access (13) which opens on one of the bases of the drum (3) and which are grouped in successive series of orifices (13), each orifice (13) of the same series belonging to the same radius of a base of the drum (3), this device comprising means for control and indexation of the drum (3) adapted to take the latter into respective positions such that each of said series of orifices (13) can be disposed along a determined fixed radius with respect to the box (1), and means for addressing and accessing each of the orifices (13) of the series of orifices disposed along said determined fixed radius.

2. Device according to Claim 1, characterized in that the receptacles (12) are of cylindrical form and their respective axes of symmetry are disposed along successive radial planes of the drum (3).

3. Device according to Claim 1, characterized in that the receptacles (12) of the same series are parallel.

4. Device according to one of Claims 1 to 3, characterized in that the receptacles (12) are inclined with respect to the axis of rotation (xx') of the drum (3).

5. Device according to Claim 4, characterized in that the receptacles (12) are closed at least at their lower end by a wall (17) fixed with respect to the box (1), this wall (17) being pierced with a radial and vertical window (19) giving access to each of the orifices of the series of orifices disposed along said determined fixed radius, the device comprising means for obturating each of the lower openings of the receptacles (12), the opening of which may be controlled by addressing means.

6. Device according to Claim 5, characterized in that the obturation means are constituted by pivoting flaps (30).

7. Device according to Claim 4, characterized in that the receptacles (12) are closed, at least at their upper end, by a wall (17) fixed with respect to the box (1), this wall being pierced with a radial and vertical window (19'), the device comprising addressing means allowing access to the upper end of any one of the receptacles (12) of the series of receptacles of which the inlets are disposed in the window (19').

8. Device according to Claim 7, characterized in that each orifice (13) for access to a receptacle (12) is obturated by a flap (30) which is pivotally mounted in a conduit for charging objects (21'), so as to occupy two positions, namely a first position in which it ensures obturation of the orifice (13) for access to a receptacle (12) opposite which it is disposed, and a second position in which it releases the access to said orifice (13).

9. Device according to Claim 8, characterized in that, in said second position, the flap (30) obturates the cross section of the charging conduit (21') so as to ensure guiding of an object in a receptacle (12).

10. Device according to one of the preceding Claims, characterized in that the means for control and indexation of the drum (3) comprise a motor, particularly a stepper motor, in mesh with the drum (3) and logic and counting means adapted to control a given number of rotations of the motor in order to position, along said determined fixed radius, the series of orifices to which the selected receptacle (12) belongs.

11. Device according to Claim 7, characterized in that said addressing means comprise a conduit (52, 56) of which the downstream end terminates in a "nozzle" (54) mounted mobile along said determined fixed radius, adapted to be positioned opposite any one of the orifices (13) for access to the series of receptacles (12) positioned along said determined fixed radius.

12. Device according to one of the preceding Claims, characterized in that it comprises means adapted to subject the drum (3) to vibrations.

## Patentansprüche

1. Vorrichtung zum Sortieren, Lagern und gesteuerten Ausgeben von kleinen Gegenständen, wie etwa insbesondere Schlüssel, mit einem Gehäuse (1) und einer Reihe von Zellen (12), von denen jede mindestens einen Gegenstand aufnehmen soll, dadurch gekennzeichnet, daß die Zellen (12) auf einer Trommel (3) in Form eines Rotationszylinders angeordnet sind, der um seine in horizontaler Richtung angeordnete Achse (xx') drehbar montiert ist, wobei jede Zelle (12) mindestens eine Zugangsöffnung (13) aufweist, die in eine der Basen der Trommel (3) münden und in aufeinanderfolgenden Reihen von Öffnungen (13) gruppiert sind, und jede in der gleichen Reihe befindliche Öffnung (13) demselben Radius einer Basis der Trommel (3) zugehörig ist, wobei die Vorrichtung eine Einrichtung zum Steuern und Indizieren der Trommel (3) aufweist, welchem der Lage ist, diese jeweils in eine Position zu bringen, in der jede der Reihen von Öffnungen (13) sich auf einem bezüglich des Gehäuses (1) bestimmten, festen Radius befindet, sowie Einrichtungen zum Adressieren und Zugänglichmachen jeder der Öffnungen (13) der Reihe der auf dem bestimmten festen Radius angeordneten Öffnungen.

2. Vorrichtung nach Anspruch 1, dadurch gekennzeichnet, daß die Zellen (12) zylindrische Form haben und ihre jeweiligen Symetrieachsen entlang aufeinanderfolgender Radialebenen der Trommel (3) verlaufen.

3. Vorrichtung nach Anspruch 2, dadurch gekennzeichnet, daß die Zellen (12) einer gleichen Reihe parallel sind.

4. Vorrichtung nach einem der Ansprüche 1 bis 3, dadurch gekennzeichnet, daß die Zellen (12) bezüglich der Drehachse (xx') der Trommel (3) geneigt sind.

5. Vorrichtung nach Anspruch 4, dadurch gekennzeichnet, daß die Zellen (12) zumindest an ihrem unteren Ende mittels einer bezüglich des Gehäuses (1) festen Wand (17) verschlossen sind, wobei diese Wand (17) durch ein radial und senkrecht verlaufendes Fenster (19) unterbrochen ist, welches jede der Öffnungen der Reihe der Öffnungen, welche sich auf dem bestimmten festen Radius befinden, zugänglich macht, wobei die Vorrichtung Einrichtungen zum Verschließen jeder der unteren Öffnungen der Zellen (12) aufweist, deren Öffnen durch die Einrichtung zum Adressieren gesteuert werden kann.

6. Vorrichtung nach Anspruch 5, dadurch gekennzeichnet, daß die Einrichtungen zum Verschließen aus Schwenkklappen (30) bestehen.

7. Vorrichtung nach Anspruch 4, dadurch gekennzeichnet, daß die Zellen (12) zumindest an ihrem obere Ende mittels einer bezüglich des Gehäuses festen Wand (17) verschlossen sind, wobei diese Wand durch ein radial und senkrecht verlaufendes Fenster (19') unterbrochen ist und die Vorrichtung eine Einrichtung zum Adressieren aufweist, welche das obere Ende einer beliebigen Zelle (12) der Reihe der Zellen (12), deren Zugänge sich im Fenster (19') befinden, zugänglich macht.

8. Vorrichtung nach Anspruch 7, dadurch gekennzeichnet, daß jede Zugangsöffnung (13) zu einer Zelle (12) durch eine Klappe (30) verschlossen ist, die schwenkbar in einem Kanal zum Einladen von Gegenständen (21') so angebracht ist, daß sie zwei Positionen einnehmen kann, und zwar eine erste Position, in welcher sie die Zugangsöffnung (13) einer Zelle (12), gegenüber der sie angeordnet ist, verschließt und eine zweite Position, in welcher sie den Zugang zur Öffnung (13) freigibt.

9. Vorrichtung nach Anspruch 8, dadurch gekennzeichnet, daß die Klappe (30) in der zweiten Position den Querschnitt des Beladekanals (21') verschließt, so daß sie gewährleistet, daß ein Gegenstand in eine Zelle (12) geleitet wird.

10. Vorrichtung nach einem der vorstehenden Ansprüche, dadurch gekennzeichnet, daß die Einrichtung zum Steuern und Indizieren der Trommel (3) einen Motor, insbesondere einen Schrittmotor, der sich in Eingriff mit der Trommel (3) befindet, sowie eine Logik- und eine Zähleinrichtung aufweist, die geeignet sind, eine Steuerung für eine gegebene Anzahl von Motorumdrehungen vorzunehmen, um die Reihe von Öffnungen, zu welcher die ausgewählte Zelle (12) gehört, entlang dem bestimmten festen Radius anzuordnen.

11. Vorrichtung nach Anspruch 7, dadurch gekennzeichnet, daß die Einrichtung zum Adressieren einen Kanal (52, 56) aufweist, dessen Austrittsende in einem düsenförmigen Stutzen (54) endet, welcher entlang dem bestimmten festen Radius beweglich angeordnet ist und geeignet ist, gegenüber einer beliebigen der Zugangsöffnungen (13) der Reihe der Zellen (12), welche auf dem bestimmten festen Radius positioniert sind, angeordnet zu werden.

12. Vorrichtung nach einem der vorstehenden Ansprüche, dadurch gekennzeichnet, daß sie eine Einrichtung beinhaltet, welche die Trommel (3) zum Vibrieren bringen kann.
